# EUROPÄISCHE PATENTSCHRIFT

(11) **EP 0 046 153 B1**
(45) Veröffentlichungstag und Bekanntmachung des Hinweises auf die Patenterteilung: **01.06.1983**
(21) Anmeldenummer: 80107974.0
(22) Anmeldetag: 17.12.1980
(51) Int. Cl.: A47K 10/38

(54) **Toilettenpapierspender für die Aufnahme von mindestens zwei Papierrollen**
Toilet paper dispenser for the receipt of at least two paper rolls
Distributeur pour papier de toilette, destiné à la réception d'au moins deux rouleaux de papier

(30) Priorität: 14.08.1980 DE 3030835
(43) Veröffentlichungstag der Anmeldung: 24.02.1982
(73) Patentinhaber: Apura GmbH + Co. PWA Einmalhandtücher, D-6200 Wiesbaden (DE)
(72) Erfinder: Baumann, Manfred, CH-9444 Diepoldsau (CH)
(74) Vertreter: Altenburg, Udo, Dipl.-Phys.

## Beschreibung

Die vorliegende Erfindung bezieht sich auf einen Toilettenpapierspender gemäß dem Oberbegriff des Anspruchs 1,

Bei Toilettenpapierspendern dieser Art wird jeweils nur von der Spenderrolle Papier entnommen. Die Reserverolle wird erst dann zum Einsatz gebracht, wenn die Spenderrolle vollständig aufgebraucht ist. Bekannte Spender dieser Art sind mit relativ komplizierten und störanfälligen Mechanismen wie verschiebbaren Gehäusen bzw. Deckeln, Sperrklinken, den Rollendurchmesser messenden Elementen und dergleichen ausgerüstet und daher konstruktiv relativ aufwendig und funktionell relativ kompliziert und störanfällig. Darüber hinaus ist die Papierentnahme im Vergleich zu offenen, deckel-und gehäusefreien Spendern für die Aufnahme einer einzigen Rolle relativ unbequem und unhygienisch.

Die Aufgabe der vorliegenden Erfindung besteht daher darin, die Unzulänglichkeiten der bekannten Spender zu vermeiden und einen konstruktiv einfach aufgebauten Spender der eingangs genannten Art zu schaffen, dessen Benutzung im wesentlichen der Benutzung üblicher offener Spender für die Aufnahme einer einzigen Rolle entspricht, wobei die Funktionsweise des Spenders zum Entfernen von Resten der Spenderrolle, insbesondere einer als Rollenkern dienenden Kartonhülse, und zum Nachschieben der Reserverolle in den Bereich der Spenderrolle für jeden Benutzer ohne weiteres leicht ersichtlich ist.

Diese Aufgabe wird bei einem Toilettenspender der im Oberbegriff des Anspruchs 1 genannten Art erfindungsgemäß durch die Merkmale des kennzeichnenden Teils des Anspruchs 1 gelöst. Bei dem konstruktiv einfach aufgebauten Spender gemäß der Erfindung kann nach vollständigem Verbrauch des Papiers der Spenderrolle die als Rollenkern dienende Kartonhülse in einfacher Weise dadurch entfernt werden, daß man diese Hülse im Bereich der unterbrochenen Achse einknickt und herauszieht. Anschließend kann die auf der gleichen Achse wie die Spenderrolle angeordnete Reserverolle in einfacher Weise in den Bereich der Spenderrolle geschoben werden. Das Nachfüllen einer bzw. mehrerer Papierrollen kann erfindungsgemäß in einfacher Weise durch Entfernen der beiden Achsenteile voneinander, Einführen der neuen Papierrollen auf die Achsenteile voneinander, Einführen der neuen Papierrollen auf die Achsenteile und erneutes Zusammenführen der Achsenteile bewirkt werden.

Bei einer vorteilhaften Ausführungsform des erfindungsgemäßen Spenders besteht das die Reserverolle umgebende Gehäuse lediglich aus einem Ring, der den Benutzer einerseits daran hindert, Papier von der Reserverolle zu entnehmen, solange die Reserverolle von dem Ring umgeben wird, andererseits jedoch das seitliche Verschieben der Reserverolle erleichtert. Das auf einen Ring reduzierte Gehäuse gibt dem erfindungsgemäßen Spender die Erscheinung üblicher offener Spender für eine einzige Rolle, so daß sich der Benutzer in Bezug auf seine Gewohnheiten bei der Papierentnahme kaum umstellen muß und ihm dessen Funktionsweise ohne weiteres klar wird.

Eine weitere Ausbildung des erfindungsgemäßen Spenders entsprechend den Ansprüchen 3 und 4 hat en Vorteil, daß der Spender einfach an einer Wand befestig bar ist und die Achsenteile außerdem in einfacher Weise zur Einführung neuer Papierrollen voneinander entfernbar sind.

Die weitere Ausbildung des erfindungsgemäßen Spenders gemäß Anspruch 5 hat den Vorteil, daß bei Verwendung des Spenders in öffentlichen Gebäuden die Entwendung von Papierrollen vermieden werden kann.

Weitere vorteilhafte Ausbildungen des erfindungsgemäßen Spenders sind in den Ansprüchen 6 bis 8 angeführt, wobei die radial verschiebbaren, elastisch vorgespannten oder lediglich aufsteckbaren Klemmklötzchen gemäß Anspruch 7 einerseits als Reibungsbremse bei der Entnahme von Papier und andererseits zur Anpassung an verschiedene Durchmesser der Rollenkerne vorgesehen sind.

Weitere Vorteile, Merkmale und Anwendungsmöglichkeiten der vorliegenden Erfindung ergeben sich aus der nachfolgenden Beschreibung von Ausführungsbeispielen in Verbindung mit der Zeichnung. Darin zeigen :
Figur 1 einen Längsschnitt durch einen schematisch dargestellten Toilettenpapierspender gemäß der vorliegenden Erfindung,
Figur 2 einen Seitenriß teilweise im Schnittaufbruch des Toilettenpapierspenders gemäß Pfeil II in Fig. 1,
Figur 3 einen Längsschnitt des schematisch dargestellten Toilettenpapierspenders gemäß Ebene 111-111 der Fig. 1,
Figur 4 eine perspektivische Ansicht einer weiteren Ausführungsform des erfindungsgemäßen Toilettenpapierspenders, und
Figur 5 eine perspektivische Darstellung des in Fig. 4 gezeigten Toilettenpapierspenders mit voneinander entfernten Achsenteilen zur Einführung neuer Papierrollen.

In den Fig. 1 bis 3 ist ein Toilettenpapierspender für die Aufnahme einer Spenderrolle 1 und einer Reserverolle 2 schematisch dargestellt. Der Spender besteht aus einer Achse 3 zur Aufnahme der Papierrollen 1 und 2. Die Achse 3 ist im Bereich 4 unterbrochen und hierdurch in zwei Achsenteilen 3a und 3b aufgeteilt. Die Achsenteile 3a und 3b sind, vorzugsweise einstückig, mit Konsolen 5 und 6 verbunden, die ihrerseits an einer stationären Einrichtung, wie z. B. einer Wand 7 befestigt sind. Die Reserverolle 2 ist von einem Gehäuse 8 umgeben, das in Richtung zur Spenderrolle 1 hin offen ist und an der Wand 7 oder an der Konsole 6 befestigt ist. Mindestens eine der Konsolen 5 und 6 ist lösbar, z. B. steckbar mit der Wand 7 verbunden (nicht gezeigt), um ein Entfernen der Achsenteile 3a und 3b voneinander und hierdurch ein Einführen neuer Papierrollen in den Spender zu ermöglichen.

In den Fig. 4 und 5' ist eine abgewandelte Ausführungsform des Spenders dargestellt. Bei diesem Spender sind die Konsolen 5 und 6 jeweils an ihrem vom Achsenteil abgewandten Ende fest, vorzugsweise einstückig, mit parallel zu den Achsenteil verlaufenden Halterungsstücken 9 und 10 verbunden. Die Halterungsstücke 9 und 10 sind axial zueinander verschiebbar, wobei in Fig. 4 der zusammengesteckte und in Fig. 5 der auseinandergezogene Zustand des Spenders dargestellt ist. Beim Zusammenstecken der Halterungsstücke 9 und 10 kann eine Verriegelung (nicht gezeigt) dieser Stücke miteinander erfolgen, welche nur durch die Öffnung eines Spezialschlosses (nicht gezeigt) gelöst werden kann, um eine unberechtigte Entfernung von Papierrollen aus dem Spender zu vermeiden.

Eine der beiden Halterungsstücke 9 und 10, vorzugsweise das Halterungsstück 9, wird mit einer stationären Einrichtung wie z. B. einer Wand fest verbunden.

Bei der in Fig. 4 und 5 dargestellten Ausführungsform ist als Gehäuse ein Ring 11 vorgesehen, der vorzugsweise fest an dem Halterungsstück 9 befestigt ist.

In den sich gegenüberliegenden Endbereichen der Achsenteile 3a und 3b zur Aufnahme der Spenderrolle 1 sind radial verschiebbar angeordnete, schematisch dargestellte Klemmklötzchen 12 und 13, vorzugsweise im oberen und unteren Bereich der Achsenteile, vorgesehen. Diese Klemmklötzchen können auch elastisch vorgespannt sein. Bei einer anderen einfachen Ausführungsform werden die Klemmklötzchen lediglich auf die Endbereiche der Achsenteile 3a und 3b aufgesteckt, wobei die Klemmklötzchen den verschiedenen Durchmessern der Rollenkerne angepaßte radiale Abmessungen aufweisen.

## Patentansprüche

1. Toilettenpapierspender für die Aufnahme von mindestens zwei Papierrollen mit einer Achse (3) zur Aufnahme einer unmittelbar für die Papierabgabe vorgesehenen Spenderrolle (1) und mindestens einer Reserverolle (2), wobei die Achse an ihren Enden jeweils von einer Konsole (5, 6) gehalten wird, und mit einem die Reserverolle umgebenden Gehäuse (8), dadurch gekennzeichnet, daß die an ihren Enden fest mit den Konsolen (5, 6) verbundene Achse (3) in dem für die Spenderrolle (1) vorgesehenen Bereich auf einer Länge (4) unterbrochen ist, die kleiner als die Spender rollenbreite ist, und daß die hierdurch gebildeten Achsenteilen (3a, 3b) zur Aufnahme neuer Papierrollen voneinander entfernbar sind.

2. Toilettenpapierspender nach Anspruch 1, dadurch gekennzeichnet, daß das die Reserverolle (2) umgebende Gehäuse aus einem Ring (11) besteht.

3. Toilettenpapierspender nach Anspruch 1 oder 2, dadurch gekennzeichnet, daß die jeweils an einem Ende mit den Achsenteilen (3a, 3b) fest verbundenen Konsolen (5, 6) an ihrem anderen Ende fest mit parallel zu den Achsenteilen verlaufenden Halterungsstücken (9, 10) verbunden sind, die axial zueinander verschiebbar sind.

4. Toilettenpapierspender nach Anspruch 3, dadurch gekennzeichnet, daß ein erstes Halterungsstück (9) an einer stationären Einrichtung wie z. B. einer Wand (7) befestigt ist und das andere Halterungsstück (10) mit dem ersten Halterungsstück (9) axial zusammensteckbar ist.

5. Toilettenpapierspender nach Anspruch 3 oder 4, dadurch gekennzeichnet, daß die Halterungsstücke (9, 10) im zusammengesteckten Zustand miteinander verriegelt sind und zur Entriegelung die Öffnung eines Spezialschlosses vorgesehen ist.

6. Toilettenpapierspender nach Anspruch 4 oder 5, dadurch gekennzeichnet, daß der die Reserverolle (2) umgebende Ring (11) an dem ersten Halterungsstück (9) befestigt ist.

7. Toilettenpapierspender nach mindestens einem der Ansprüche 1 bis 6, dadurch gekennzeichnet, daß an den Enden der Achsenteile (3a, 3b) im Bereich der Aufnahme der Spenderrolle (1 ) radial verschiebbare, elastisch vorgespannte oder lediglich aufsteckbare Klemmklötzchen (12, 13) vorgesehen sind.

8. Toilettenpapierspender nach Anspruch 1, dadurch gekennzeichnet, daß beide Konsolen (5, 6) an einer stationären Einrichtung (7) befestigt sind und mindestens eine Konsole leicht von der stationären Einrichtung trennbar ist.

## Claims

1. Toilet paper dispenser for the accommodation of at least two rolls of paper having a shaft (3) to receive a dispensing roll (1) provided directly for the delivery of paper and at least one reserve roll (2), the shaft being supported at its end by a respective bracket (5, 6), and having a housing (8) surrounding the reserve roll, characterised in that the shaft (3) firmly connected at its ends with the brackets (5, 6) is interrupted in the region provided for the dispensing roll (1) at a length (4) which is smaller than the breadth of the dispensing roll, and that the shaft portions (3a, 3b) formed thereby are separable from one another to receive new rolls of paper.

2. Toilet paper dispenser as claimed in Claim 1, characterised in that the housing surrounding the reserve roll (2) comprises an annulus (11).

3. Toilet paper dispenser as claimed in Claim 1 or 2, characterised in that the brackets (5, 6) firmly connected at a respective end to the shaft portions (3a, 3b) are firmly connected at their other end to mounting members (9, 10) extending parallel to the shaft portions which are axially displacable with respect to one another.

4. Toilet paper dispenser as claimed in Claim 3. characterised in that a first mounting member (9) is secured to a stationary device such as, e. g., a wall (⁷) and the other mounting member (10) is axially plug-connectable to the first mounting member (9).

5. Toilet paper dispensers claimed in Claim 3 or 4, characterised in that the mounting members (9, 10) are interlocked in the plug-connected state and the opening of a special lock is provided for their release.

6. Toilet paper dispenser as claimed in Claim 4 or 5, characterised in that the annulus (11) surrounding the reserve roll (2) is secured to the first mounting member (9).

7. Toilet paper dispenser as claimed in at least one of claims 1 to 6, characterised in that radially displacable, elastically biassed or merely push-in retaining members (12, 13) are provided at the ends of the shaft portions (3a, 3b) in the region of the accommodation of the dispensing roll (1).

8. Toilet paper dispenser as claimed in Claim 1, characterised in that both brackets (5, 6) are secured to a stationary device (7) and at least one bracket is readily separable from the stationary device.

## Revendications

1. Distributeur de papier de toilette pouvant recevoir au moins deux rouleaux de papier, possédant un axe (3) destiné à recevoir un rouleau en service (1) prévu pour la distribution immédiate de papier et au moins un rouleau de réserve (2), l'axe étant tenu par une console (5, 6) à chacune de ses extrémités, ainsi qu'un recouvrement (8) entourant le rouleau de réserve, caractérisé en ce que l'axe (3), dont les extrémités sont reliées rigidement aux consoles (5, 6), est interrompu dans la zone prévue pour le rouleau en service (1), sur une longueur (4) qui est plus petite que la largeur du rouleau en service, et en ce que les parties d'axe (3a, 3b) ainsi formées peuvent être écartées l'une de l'autre pour recevoir de nouveaux rouleaux de papier.

2. Distributeur selon la revendication 1, caractérisé en ce que le recouvrement entourant le rouleau de réserve (2) est un anneau (11).

3. Distributeur selon la revendication 1 ou 2, caractérisé en ce que les consoles (5, 6), reliées rigidement aux parties d'axe (3a, 3b) à une extrémité, sont reliées rigidement par l'autre extrémité à des supports (9, 10) parallèles aux parties d'axe et déplaçables axialement l'un par rapport à l'autre.

4. Distributeur selon la revendication 3, caractérisé en ce qu'un premier support (9) est fixé à un dispositif stationnaire, un mur (7) par exemple, et l'autre support (10) est emboîtable axialement dans ou sur le premier support (9).

5. Distributeur selon la revendication 3 ou 4, caractérisé en ce que les supports (9, 10) sont verrouillables mutuellement à l'état emboîté et le verrouillage demande l'ouverture d'une serrure spéciale.

6. Distributeur selon la revendication 4 ou 5, caractérisé en ce que l'anneau (11) entourant le rouleau de réserve (2) est fixé au premier support (9).

7. Distributeur selon au moins l'une des revendications 1 à 6, caractérisé en ce que des sabots de serrage (12, 13) mobiles radialement et élastiquement précontraints, ou simplement enfichés en place, sont prévus aux extrémités des parties d'axe (3a, 3b), dans la zone de réception du rouleau en service (1).

8. Distributeur selon la revendication 1, caractérisé en ce que les deux consoles (5, 6) sont fixées à un dispositif stationnaire (7), dont au moins une console est facilement détachable.
